# EUROPÄISCHE PATENTSCHRIFT

(11) **EP 0 631 485 B1**
(45) Veröffentlichungstag und Bekanntmachung des Hinweises auf die Patenterteilung: **03.07.1996**
(21) Anmeldenummer: 93906523.1
(22) Anmeldetag: 13.03.1993
(51) Int. Cl.: A47L 11/162

(54) **FUSSBODEN-REINIGUNGSMASCHINE**
FLOOR CLEANING MACHINE
MACHINE A NETTOYER DES PLANCHERS

(30) Priorität: 21.03.1992 DE 4209282
(43) Veröffentlichungstag der Anmeldung: 04.01.1995
(73) Patentinhaber: HENKEL-ECOLAB GmbH & CO. OHG, 40589 Düsseldorf (DE)
(72) Erfinder: KOHL, Albert, CH-3012 Bern (CH)
(74) Vertreter: Wilk, Hans-Christof, Dr.
(86) Internationale Anmeldenummer: EP9300585
(87) Internationale Veröffentlichungsnummer: WO9318700

(56) Entgegenhaltungen:
- WO-A-91/04701
- CH-A- 103 622
- GB-A- 2 042 331
- US-A- 2 624 896
- US-A- 2 626 412
- US-A- 3 303 524

## Beschreibung

Die Erfindung betrifft eine Fußboden-Reinigungsmaschine mit einem Gehäuse, das oberseitig eine einen Elektromotor aufweisende Antriebseinheit und innenseitig eine um eine im wesentlichen vertikale Achse drehbar liegende und gegenüber ihrer horizontalen Normallage während des Maschinenbetriebs federgestützt geringfügig anstellbare Reinigungs- und/oder Polierscheibe trägt und das mit einer verschwenkbar gelagerten Führungsstange und einem Schwenkrollenfahrwerk verbunden ist.

Eine derartige Fußbodenreinigungsmaschine ist aus der DE-A-3 638 666 bekannt. Bei dieser bekannten Fußboden-Reinigungsmaschine ist unterseitig in dem Gehäuse an einer Wippe eine Fahrrolle um eine horizontale Achse verschwenkbar federgestützt gelagert und mit dem Gehäuse verbunden. Hierdurch wird erreicht, daß die Reinigungs- und/oder Polierscheibe nicht mehr das Gesamtgewicht der Fußboden-Reinigungsmaschine aufnehmen muß. Das Rollenfahrwerk stützt einen Teil des Maschinengewichtes auf dem Boden ab. Gegenüber Maschinen, bei denen das Maschinengewicht nur über die Reinigungs- und/oder Polierscheibe auf dem Boden abgestützt wird, kann bei dieser vorbekannten Maschine der Anteil der die Arbeitsfläche der Scheibe auf den Boden aufdrückenden Gewichtskomponenten wesentlich geringer gehalten werden, so daß die Reinigungs- und/oder Polierscheibe mit höherer Drehzahl antreibbar ist und/oder das Gesamtgewicht der Maschine erhöht werden kann. Es können dann Normmotoren anstelle von gewichtsoptimierten Spezialmotoren verwendet werden. Weiterhin ist es bei dieser vorbekannten Fußboden-Reinigungsmaschine auch möglich, durch leichtes Anheben bzw. Absenken der Führungsstange relativ zur Normalstellung das verschwenkbar federgestützt gelagerte Rollenfahrwerk zu belasten oder zu entlasten und dadurch entsprechende Bereiche der Reinigungs- und/oder Polierscheibe stärker auf den Boden zu pressen. Wahlweise kann der in Arbeitsrichtung vordere oder rückwärtige Umfangsbereich der Reinigungs- und/oder Polierscheibe stärker auf den Boden aufgedrückt werden. Dies hat jeweils eine quer zur Arbeitsrichtung wirkende Querkraft zur Folge, die zu erwünschten Pendelbewegungen der Fußboden-Reinigungsmaschine führt, so daß bequem, ohne daß die Bedienungsperson zusätzliche Kraft für eine Querverschiebung der Maschine aufbringen muß, Arbeitsflächen bearbeitbar sind, die größer als der Durchmesser der Reinigungs- und/oder Polierscheibe sind.

Nachteilig ist bei dieser vorbekannten Fußboden-Reinigungsmaschine, daß immer auch ein nicht unerheblicher Anteil des Maschinengewichtes über die Reinigungs- und/oder Polierscheibe auf den Boden übertragen wird. Dies führt dazu, daß die vorbekannte Fußboden-Reinigungsmaschine beim Ingangsetzen unerwünscht seitlich ausbrechen kann. Diesem Vorgang kann das Bedienungspersonal nur mit Kraftaufwand gegensteuern. Bei der vorbekannten Fußboden-Reinigungsmaschine ist es nicht möglich, das Maschinengewicht derart auf das Rollenfahrwerk und die Reinigungs- und/oder Polierscheibe zu verteilen, daß die Reinigungs- und/oder Polierscheibe planparallel mit ihrer ganzen Fläche drucklos oder annähernd drucklos auf dem zu reinigenden Boden aufliegt.

Aus der US-A-2 626 412 und der US-A-2 624 896 sind Bodenreinigungsmaschinen bekannt, bei denen die oben genannten vorteilhaften Pendelbewegungen während des Maschinenbetriebs nicht möglich sind. Bei beiden Maschinen wird die Reinigungs- und/oder Polierbürste vor Beginn des Reinigungsbetriebes mit Hilfe einer am Rahmen angeordneten Schraube in eine bestimmte Neigungsstellung gebracht und in dieser fixiert. Während des Maschinenbetriebes kann diese Stellung ohne Betätigung der Feststellschraube nicht verändert werden. Insbesondere ist es nicht möglich, abwechselnd den vorderen und hinteren Bereich der rotierenden Bürste auf den Boden aufzupressen.

Aufgabe der Erfindung ist es, eine gattungsgemäße Fußboden-Reinigungsmaschine dahingehend zu verbessern, daß das Maschinengewicht fast ausschließlich über das Fahrwerk auf dem Boden abgestützt wird, die Reinigungs- und/oder Polierscheibe durch Verschwenken der Führungsstange aber weiterhin gezielt bereichsweise stärker auf den Boden aufpreßbar ist.

Bei einer Fußboden-Reinigungsmaschine der eingangs bezeichneten Art wird diese Aufgabe gemäß der Erfindung dadurch gelöst, daß das Schwenkrollenfahrwerk das Gehäuse gleichgewichtsstabil auf dem Boden abstützt und in dem Gehäuse eine die Antriebseinheit, die Reinigungs- und/oder Polierscheibe und die Führungsstange tragende Trägerplatte um eine am Gehäuse und an der Trägerplatte gelagerte, horizontale Schwenkachse gegenüber ihrer horizontalen Normallage anstellbar federgestützt gelagert ist.

Aufgrund der erfindungsgemäßen Ausbildung ist die mit der kompletten Antriebseinheit und der Reinigungs- und/oder Polierscheibe sowie der Führungsstange versehene Trägerplatte wipp- bzw. schwenkbar ausgebildet, ohne daß das Gehäuse die gewünschte Wipp- bzw. Schwenkbewegung mitvollzieht. Das gesamte Maschinengewicht wird über das Gehäuse und das Schwenkrollenfahrwerk auf dem Boden abgestützt. Die Reinigungsmaschine befindet sich in ihrer Ausgangs- oder Bereitschaftsstellung in einem stabilen Gleichgewicht und die Reinigungs- und/oder Polierscheibe liegt planparallel oder annähernd planparallel mit der ganzen Fläche auf dem Boden drucklos oder annähernd drucklos auf. Die Gefahr, daß die Boden-Reinigungsmaschine bei Anlaufen der Reinigungs- und/oder Polierscheibe ausbricht, besteht nicht mehr. Die Boden-Reinigungsmaschine kann leicht vor und zurück geschoben werden.

Die federnd abgestützte Lagerung der Trägerplatte mit Antriebseinheit und Reinigungs- und/oder Polierscheibe ermöglicht deren bereichsweises Kippen bzw. Schwenken im vom Gehäuse und Schwenkrollenfahrwerk gebildeten Fahrgestell durch leichtes Anheben bzw. Absenken der Führungsstange. Dadurch ist der in Bewegungsrichtung der Boden-Reinigungsmaschine vordere oder rückwärtige Umfangsbereich der Scheibe verstärkt auf den Boden aufdrückbar, so daß eine hin und her pendelnde Arbeitsweise, wie obenstehend beschrieben, möglich ist. Aufgrund der Ausbildung eines Schwenkrollenfahrwerkes stellen sich die Laufrollen oder Laufräder beim bereichsweise verstärkten Andrücken der rotierenden Reinigungs- und/oder Polierscheibe aufgrund der dadurch erzeugten Querkraft quer und ermöglichen die Umsetzung der Querkraft in die angestrebte Pendelbewegung. Da das gesamte Maschinengewicht über das Schwenkrollenfahrwerk auf dem Boden abgestützt wird, kann das Gesamtgewicht der Boden-Reinigungsmaschine theoretisch so weit erhöht werden, daß das Bedienungspersonal gerade noch in der Lage ist, diese zu verschieben. Die Druckvorspannung der Druckfedern bewirkt, daß die Reinigungs- und/oder Polierscheibe immer nur mit einem geringen Druck auf dem Boden aufliegt.

Eine in vorteilhafter Weise technisch einfach zu realisierende Ausgestaltung der Erfindung ist dadurch gekennzeichnet, daß axial gegenüberliegend jeweils ein an der Trägerplatte angeordneter Gleitbock und ein an dem Gehäuse angeordneter Wellenlagerbock mit diese jeweils verbindender Schwenkachse ausgebildet und dazu in Richtung zur Führungsstange versetzt zwischen Trägerplatte und Gehäuse, ebenfalls axial gegenüberliegend, jeweils eine Druckfeder angeordnet ist. Die Trägerplatte ist auf diese Weise sicher in dem Gehäuse gelagert und unter Ausnutzung des Hebelarms der Führungsstange ohne großen Kraftaufwand gegen die Druckkraft der Druckfedern verschwenkbar.

Zweckmäßigerweise ist die Druckvorspannung der Druckfedern hierbei derart eingestellt, daß die Trägerplatte in Ruhestellung in einer zumindest annähernd horizontalen Lage gehalten ist, wie dies die Erfindung ebenfalls vorsieht.

Um gegebenenfalls Maschinengewichtsänderungen, beispielsweise aufgrund von zusätzlich an der Führungsstange oder der Antriebseinheit angeordneten Behältern für Reinigungsflüssigkeit oder ähnliches, ausgleichen zu können, besteht eine weitere vorteilhafte Ausgestaltung der Erfindung darin, daß die Druckvorspannung der Druckfedern verstellbar ist.

Um das Gehäuse gleichgewichtsstabil auf dem Boden abstützen und die vollflächige oder annähernd vollflächige Auflage der Reinigungs- und/oder Polierscheibe an verschiedene Böden anpassen zu können, sieht die Erfindung in weiterer Ausgestaltung vor, daß das Schwenkrollenfahrwerk mindestens zwei, vorzugsweise drei, Schwenkrollen aufweist, wovon mindestens eine Schwenkrolle höhenverstellbar ist. Hierdurch ist es möglich, den Anpreßdruck der Reinigungs- und/oder Polierscheibe auf den Boden zu variieren sowie die Boden-Reinigungsmaschine an Reinigungs- und/oder Polierscheiben unterschiedlicher Scheibenstärke anzupassen.

In weiterer Ausgestaltung der Erfindung ist vorgesehen, daß außenseitig am Umfang des Gehäuses bodenberührend ein bodenseitig einen Borstenbesatz aufweisender Staubring höhenverstellbar angeordnet ist. Mit Hilfe des Staubringes wird verhindert, daß die durch die hohe Drehzahl der Reinigungs- und/oder Polierscheibe erzeugte Ventilator- oder Gebläsewirkung nicht zu einer Staubaufwirbelung führt. Außerdem wird ein Überfahren des Netzanschlußkabels verhindert, da der Borstenbesatz dieses beiseite schiebt.

Schließlich sieht die Erfindung vor, daß die Boden-Reinigungsmaschine eine mittels eines Relais Strom- und/oder leistungsabhängig geschaltete Warnlampe aufweist, die bei zu starker Motorbeanspruchung aufleuchtet. Bei Aufleuchten der Warnlampe wird dem Bedienungspersonal angezeigt, daß die Boden-Reinigungsmaschine nicht mehr im optimalen Leistungsbereich arbeitet. Dies heißt beispielsweise, daß die Maschine mit einem zu starken Anpreßdruck arbeitet, so daß sich einerseits eine schlechte Polierwirkung einstellt und andererseits die Gefahr einer Beschädigung des zu bearbeitenden Bodens aufgrund einer durch die Reibung der Reinigungs- und/oder Polierscheibe auf dem Boden entstehenden übermäßigen Hitzeentwicklung auftreten kann. Letzteres ist insbesondere eine bei mit hohen Drehzahlen arbeitenden Boden-Reinigungsmaschinen auftretende Gefahr.

Die Erfindung ist nachstehend anhand der Zeichnung beispielsweise näher erläutert. Diese zeigt in
- Fig. 1: eine Seitenansicht der Fußboden-Reinigungsmaschine in teilweise geschnittener Darstellung;
- Fig. 2: eine Aufsicht der Fußboden-Reinigungsmaschine;
- Fig. 3: eine unvollständige Vorderansicht der Fußboden-Reinigungsmaschine mit Teilschnitt längs der Linie A-A von Fig. 2;
- Fig. 4: einen Längsschnitt durch eine höhenverstellbare Schwenkrolle der Fußboden-Reinigungsmaschine;
- Fig. 5: eine Aufsicht auf die Schwenkrolle nach Fig. 4;
- Fig. 6: eine Aufsicht auf einen Staubring;
- Fig. 7: eine Seitenansicht des Staubringes nach Fig. 6 und in
- Fig. 8: einen Schaltplan für ein strom- bzw. leistungsabhängiges Relais zum Schalten einer Warnleuchte.

Die in Fig. 1 und 2 insgesamt mit 111 bezeichnete Fußboden-Reinigungsmaschine weist eine Trägerplatte 11 auf. Oberseitig ist auf der Trägerplatte 11 eine einen Elektromotor enthaltende Antriebseinheit 10 befestigt. An ihrem einer Führungsstange 20 zugewandten Ende ist die Trägerplatte 11 trapezförmig ausgebildet und mit einer Halterung 4 zur schwenkbaren Lagerung eines die Führungsstange 20 tragenden Unterteiles 30 versehen. Das Unterteil 30 ist mit einem Ende seines Gehäuses sowie mit einer in dem Unterteil 30 verschwenkbar gelagerten Verbindungsstange 5 in dem Unterteil 30 drehgelagert befestigt. An ihrem dem Unterteil 30 abgewandten Ende weist die Führungsstange 20 einen Handgriff 6 sowie einen ein Verschwenken der Führungsstange in dem Halter 4 ermöglichenden Verstellgriff 21 auf. Die Trägerplatte 11 ist in einer oberseitigen Öffnung eines haubenförmigen Gehäuses 12 schwenkbar um eine von zwei diagonal gegenüberliegend angeordneten Schwenkachsen 7, 8 gebildete Achse federgestützt gelagert. Innenseitig in dem Gehäuse 12 ist unterhalb der Trägerplatte 11 um eine im wesentlichen vertikale Achse 9 drehbar an dieser ein Treibteller 60 mit daran befestigter Reinigungs- und/oder Polierscheibe 61 angeordnet, wobei die Achse 9 mit der Antriebseinheit 10 und damit mit der Trägerplatte 11 im wesentlichen starr verbunden ist. Zur Befestigung der Trägerplatte 11 an dem Gehäuse 12 sind diagonal gegenüberliegend jeweils ein Wellenlagerbock 13 innenseitig an dem Gehäuse 12 und jeweils ein Gleitlagerbock 14 unterseitig an der Trägerplatte 11 befestigt, die mittels jeweils einer in einem Wellenlager- und einem Gleitlagerbock gelagerter Schwenkachse 7, 8 miteinander verbunden sind. Die beiden Schwenkachsen 7 und 8 bilden die horizontale Achse, um welche die Trägerplatte 11 verschwenkbar ist. Hiervon in Richtung auf die Führungsstange 20 versetzt, sind, ebenfalls diagonal gegenüberliegend, zwischen der Unterseite der Trägerplatte 11 und in die oberseitige Öffnung vorspringenden Federlagern 59 des Gehäuses 12 die Trägerplatte 11 abstützende Druckfedern 17 angeordnet. Die Druckvorspannung der Druckfedern 17 ist derart eingestellt, daß sie die Trägerplatte 11 in einer in bezug auf die Oberseite des Gehäuses 12 und den Boden 22 zumindest annähernd horizontalen Lage halten.

Das Gehäuse 12 ist umfangsmäßig kreisförmig ausgebildet und dadurch als Maschinen- und Fahrwerkgehäuse ausgelegt, daß an ihm drei Schwenkrollenhalter 40, 41 mit jeweils einer Schwenkrolle 19 befestigt sind.

Das Gehäuse 12 ist an seiner Unterseite offen, wobei der kreisförmige und flexible Treibteller 60 mit aufgesetzter Reinigungs- und/oder Polierscheibe 61 derart innerhalb des Gehäuses 12 angeordnet ist, daß die Reinigungs- und/oder Polierscheibe 61 mit ihrer auf dem Boden 22 aufliegenden Arbeitsfläche in vertikaler Richtung noch über den unteren Rand des diese umfangsmäßig überdeckenden Gehäuses 12 vorsteht.

Von den drei Schwenkrollenhaltern 40, 41 mit Schwenkrollen 19 ist der Schwenkrollenhalter 40 an der Vorderseite des Gehäuses 12, der Führungsstange 20 gegenüberliegend, angeordnet. Die beiden anderen Schwenkrollenhalter 41 sind an der gegenüberliegenden Seite des Gehäuses 12 mit Abstand zueinander befestigt. Die Schwenkrollen 19 sind jeweils um eine senkrechte Achse 23 verschwenkbar. Die vordere Schwenkrolle ist weiterhin höhenverstellbar in dem Schwenkrollenhalter 40 befestigt. Der Schwenkrollenhalter 40 bzw. die darin angeordnete Schwenkrolle 19 wird derart eingestellt, daß die Reinigungs- und/oder Polierscheibe 61 annähernd drucklos auf dem Boden 22 aufliegt. Die Schwenkrollenhalter 40, 41 mit Schwenkrollen 19 bilden das Schwenkrollenfahrwerk der Fußboden-Reinigungsmaschine 111.

Am außenseitigen Umfang der bodenseitigen Außenwand 18 des Gehäuses 12 ist bodenberührend ein bodenseitig einen Borstenbesatz 51 sowie einen aufgeprellten oder verklebten Prellschutz 52 aus elastischem Kunststoff aufweisender Staubring 50 höhenverstellbar angeordnet. Die Höhenverstellbarkeit wird nach oben durch die Schwenkrollenhalter 40, 41 und nach unten durch einen aus der Seitenwand 18 hervorstehenden Wulst 42 begrenzt. Der Staubring 50 umfaßt den gesamten Umfang des Gehäuses 12 im Bereich der Seitenwand 18 und liegt mit seinem Borstenbesatz 51 auf dem Boden 22 auf. Der Staubring 50 ist durch eine Trennfuge 53 unterteilt. Im Bereich der Trennfuge 53 sind Kalter 54 und 55 an dem Staubring angeordnet und mittels einer Zugfeder 58 verbunden. Weiterhin ist eine in einem Langloch des Halters 55 geführte Führungsschraube 56 vorgesehen. Ohne Lösen der Führungsschraube 56 sind die jeweils auf einem an die Trennfuge 53 angrenzenden Bereich des Staubringes 50 befestigten Halter 55 und 54 voneinander fortzubewegen. Hierbei erlaubt die Zugfeder 58 ein Öffnen der Trennfuge, das ausreicht, um den Staubring 50 über den Wulst 42 des Gehäuses 12 von der Maschine abziehen zu können. Die Führungsschraube 56 und das Langloch des Halters 55 sind auf der Seite der Trennfuge 53 angeordnet, auf welcher der Kalter 54 befestigt ist. Der Halter 55 ist auf der gegenüberliegend an die Trennfuge 53 angrenzenden Seite am Staubring fixiert.

Der in den Fig. 4 und 5 dargestellte vertikal verstellbare Schwenkrollenträger 45 ist in dem Schwenkrollenhalter 40 mittels einer Gewindestange 47 und einer Verstellschraube 44 sowie an seitlichen Führungsstangen 46 befestigt. Bei Verdrehung der Verstellschraube 44 wird der Rollenträger 45 mit der Schwenkrolle 19 über die Gewindestange 47 in vertikaler Richtung stufenlos höhenverstellt. Unterstützt wird die Höhenverstellbarkeit durch eine zwischen Schwenkrollenhalter 40 und Schwenkrollenträger 45 gelagerte Druckstützfeder 43.

Weiterhin weist die Fußboden-Reinigungsmaschine 111 eine Warnleuchte 24 auf, die in dem aus der Fig. 8 ersichtlichen und von einer die Fußboden-Reinigungsmaschine 111 versorgenden Spannungsquelle 25 ausgehenden Stromkreis mit Hilfe eines Relais 26 strom- bzw. leistungsabhängig ein- oder ausgeschaltet wird.

Wie aus der Fig. 1 ersichtlich, wird durch Herabdrücken der Führungsstange 20 in Richtung des schwarz ausgefüllten Pfeiles 27 eine Abwärtsverschwenkung der Trägerplatte 11 entgegen der Federkraft der Druckfeder 17 bewirkt und die Reinigungs- und/oder Polierscheibe 61 - wie durch den Pfeil 28 angedeutet - aus ihrer in den Fig. 1 und 4 dargestellten horizontalen Normallage in ihrem führungsstangenseitigen Umfangsbereich stärker auf den Boden 22 gedrückt. Der gegenüberliegende Umfangsbereich der Reinigungs- und/oder Polierscheibe 61 wird entsprechend angehoben. Bei einer Drehrichtung der Reinigungs- und/oder Polierscheibe im Gegenuhrzeigersinn entsprechend dem Pfeil 29 in Fig. 2 erzeugt die dabei auftretende Querkraft ein Quermoment, welches die Reinigungsmaschine 111 rechtwinklig zur eigentlichen Arbeitsrichtung ausschwingen läßt. Durch Anheben der Führungsstange 20 in der dem Pfeil 27 entgegengesetzten Richtung wird der führungsstangenabgewandte Umfangsbereich der Reinigungs- und/oder Polierscheibe 61 stärker gegen den Boden gedrückt, wobei dann ebenfalls eine - entgegengesetzte - Querkraft entsteht, welche ein in entgegengesetzter Richtung verschwenkendes Quermoment erzeugt. Die Fußboden-Reinigungsmaschine 111 wird bei rotierendem Treibteller 60 dabei in Richtung des in Fig. 2 nach oben weisenden, nicht ausgefüllten Pfeiles pendelnd ausgelenkt. Durch abwechselndes Herabdrücken und Anheben der Führungsstange 20 der mittels ihres Schwenkrollenfahrwerkes leicht vor- und zurückschiebbare Fußboden-Reinigungsmaschine 111 ist damit eine Fußbodenfläche bearbeitbar, die deutlich über der Breite des Durchmessers der Reinigungs- und/oder Polierscheibe 61 liegt.

## Patentansprüche

1. Fußboden-Reinigungsmaschine (111) mit einem Gehäuse (12), das oberseitig eine einen Elektromotor aufweisende Antriebseinheit (10) und innenseitig eine um eine im wesentlichen vertikale Achse (9) drehbar liegende und gegenüber ihrer horizontalen Normallage während des Maschinenbetriebes federgestützt geringfügig anstellbare Reinigungs- und/oder Polierscheibe (61) trägt und das mit einer verschwenkbar gelagerten Führungsstange (20) und einem Schwenkrollenfahrwerk verbunden ist,
**dadurch gekennzeichnet,**
daß das Schwenkrollenfahrwerk das Gehäuse (12) gleichgewichtsstabil auf dem Boden (22) abstützt und in dem Gehäuse (12) eine die Antriebseinheit (10), die Reinigungs- und/oder Polierscheibe (61) und die Führungsstange (20) tragende Trägerplatte (11) um eine am Gehäuse (12) und an der Trägerplatte (11) gelagerte, horizontale Schwenkachse (7, 8) gegenüber ihrer horizontalen Normallage anstellbar federgestützt gelagert ist.

2. Fußboden-Reinigungsmaschine nach Anspruch 1,
**dadurch gekennzeichnet,**
daß axial gegenüberliegend jeweils ein an der Trägerplatte (11) angeordneter Gleitbock (14) und ein an dem Gehäuse (12) angeordneter Wellenlagerbock (13) mit diese jeweils verbindender Schwenkachse (7, 8) ausgebildet und dazu in Richtung zur Führungsstange (20) versetzt zwischen Trägerplatte (11) und Gehäuse (12), ebenfalls axial gegenüberliegend, jeweils eine Druckfeder (17) angeordnet ist.

3. Fußboden-Reinigungsmaschine nach Anspruch 1 oder 2,
**dadurch gekennzeichnet,**
daß die Druckvorspannung der Druckfedern (17) derart eingestellt ist, daß die Trägerplatte (11) in Ruhestellung in einer zumindest annähernd horizontalen Lage gehalten ist.

4. Fußboden-Reinigungsmaschine nach einem der vorangehenden Ansprüche,
**dadurch gekennzeichnet,**
daß daß die Druckvorspannung der Druckfedern (17) verstellbar ist.

5. Fußboden-Reinigungsmaschine nach einem der vorangehenden Ansprüche,
**dadurch gekennzeichnet,**
daß das Schwenkrollenfahrwerk mindestens zwei, vorzugsweise drei, Schwenkrollen (19) aufweist, wovon mindestens eine Schwenkrolle höhenverstellbar ist.

6. Fußboden-Reinigungsmaschine nach einem der vorangehenden Ansprüche,
**dadurch gekennzeichnet,**
daß außenseitig am Umfang des Gehäuses (12) bodenberührend ein bodenseitig einen Borstenbesatz (51) aufweisender Staubring (50) höhenverstellbar angeordnet ist.

7. Fußboden-Reinigungsmaschine nach einem der vorangehenden Ansprüche,
**dadurch gekennzeichnet,**
daß sie eine mittels eines Relais (26) strom- und/oder leistungsabhängig geschaltete Warnlampe (24) aufweist, die bei zu starker Motorbeanspruchung aufleuchtet.

## Claims

1. A floor cleaning machine (111) comprising a housing (12) which, on top, carries a drive unit (10) powered by an electric motor and, inside, a cleaning and/or polishing disc (61) mounted for rotation about a substantially vertical shaft (9) and designed to incline slightly on springs in relation to its normal horizontal position while the machine is in operation and which is connected to a pivotally mounted guide rod (20) and to casters, characterized in that the casters support the housing (12) on the floor (22) in stable equilibrium and in that a support plate (11) carrying the drive unit (10), the cleaning and/or polishing disc (61) and the guide rod (20) is mounted in the housing (12) in such a way that it can incline slightly on springs in relation to its normal horizontal position about a horizontal shaft (7,8) mounted on the housing (12) and on the support plate (11).

2. A floor cleaning machine as claimed in claim 1, characterized in that a slide block (14) arranged on the support plate (11) and a shaft bearing bracket (13) arranged on the housing (12) - each with a connecting pivot axis (7,8) - are disposed axially opposite one another and compression springs (17) are arranged offset in relation thereto towards the guide rod (20) between the support plate (11) and the housing (12), again axially opposite one another.

3. A floor cleaning machine as claimed in claim 1 or 2, characterized in that the precompression of the compression springs (17) is adjusted in such a way that, in the rest position, the carrier plate (11) is held in an at least substantially horizontal position.

4. A floor cleaning machine as claimed in any of the preceding claims, characterized in that the precompression of the compression springs (17) is adjustable.

5. A floor cleaning machine as claimed in any of the preceding claims, characterized in that the casters (19) are at least two and preferably three in number, at least one of the casters being vertically adjustable.

6. A floor cleaning machine as claimed in any of the preceding claims, characterized in that a dust ring (50) equipped with bristles (51) on the floor side is externally arranged for vertical adjustment around the circumference of the housing (12) in contact with the floor.

7. A floor cleaning machine as claimed in any of the preceding claims, characterized in that it comprises a warning light (24) which is connected up by means of a relay (26) to depend on current and/or power and which comes on whenever the motor is overly stressed.

## Revendications

1. Machine à nettoyer les sols (111) comportant un boîtier (12) muni sur son côté supérieur d'une unité d'entraînement (10) à moteur électrique et intérieurement d'un disque de nettoyage et/ou de polissage (61) tournant autour d'un axe (9) essentiellement vertical, et qui bascule légèrement de façon soutenue par ressort par rapport à sa position normale horizontale pendant le fonctionnement de la machine, et qui est relié à un timon (20) monté pivotant ainsi qu'à un mécanisme de roulement à galets pivotants, caractérisée en ce que le mécanisme de roulement à galets pivotants soutient le boîtier (12) à l'équilibre sur le sol (22) et une plaque de support (11) logée dans le boîtier (12) et portant l'unité d'entraînement (10), le disque de nettoyage et/ou de polissage (61) et le timon (20) est montée autour d'un axe de pivotement (7, 8) horizontal monté dans le boîtier (12) et sur la plaque de support (11), pour être soutenue par ressort et pouvoir s'incliner par rapport à sa position horizontale normale.

2. Machine à nettoyer les sols selon la revendication 1, caractérisée en ce qu'un support de glissement (14) prévu axialement de manière opposée chaque fois sur la plaque de support (11) et un palier d'axe (13) prévu sur le boîtier (12) reçoivent des axes de pivotement respectifs (7, 8) et de manière décalée en direction du timon (20), entre la plaque de support (11) et le boîtier (12) également axialement opposés, on a chaque fois un ressort de compression (17)

3. Machine à nettoyer les sols selon la revendication 1 ou 2, caractérisée en ce que la précontrainte des ressorts de compression (17) est réglée pour qu'en position de repos, la plaque de support (11) soit maintenue dans une position au moins approximativement horizontale.

4. Machine à nettoyer selon l'une quelconque des revendications précédentes, caractérisée en ce que la précontrainte des ressorts de compression (17) est réglable.

5. Machine à nettoyer selon l'une quelconque des revendications précédentes, caractérisée en ce que le mécanisme de roulement à galets pivotants comprend au moins deux et de préférence trois galets pivotants (18), et au moins un galet pivotant est réglable en hauteur.

6. Machine à nettoyer selon l'une quelconque des revendications précédentes, caractérisée en ce que du côté extérieur à la périphérie du boîtier (12), il est prévu une jupe à poussière (50) réglable en hauteur, comportant du côté du sol et de manière à le toucher, un jeu de balais (51).

7. Machine à nettoyer selon l'une quelconque des revendications précédentes, caractérisée en ce qu'elle comporte une lampe de signalisation (24) reliée par un relais (26) fonction du courant et/ou de la puissance, et qui s'éclaire lorsque le moteur est trop fortement sollicité.
